# EUROPÄISCHE PATENTSCHRIFT

(11) **EP 1 763 041 B1**
(45) Veröffentlichungstag und Bekanntmachung des Hinweises auf die Patenterteilung: **17.03.2010**
(21) Anmeldenummer: 06022415.1
(22) Anmeldetag: 26.01.2006
(51) Int. Cl.: H01C 7/12, H02H 7/26, H01P 1/202

(54) **Koaxialer Überspannungsableiter**
Coaxial surge arrester
Dérivateur de surtension coaxial

(30) Priorität: 15.02.2005 DE 102005006829
(43) Veröffentlichungstag der Anmeldung: 14.03.2007
(62) Teilanmeldung aus: 06001609.4
(73) Patentinhaber: Spinner GmbH, 80335 München (DE)
(72) Erfinder: Landinger, Josef, 83229 Aschau im Chiemgau (DE)
(74) Vertreter: Prietsch, Reiner

(56) Entgegenhaltungen:
- EP-A- 0 855 756
- EP-A- 0 938 166
- EP-A- 0 978 894
- CH-A5- 676 900
- DE-C1- 19 936 869

## Beschreibung

Die Erfindung betrifft einen koaxialen Überspannungsableiter, bestehend aus einem Koaxialleitungsabschnitt, von dem eine λ/4-Kurzschlussleitung radial abzweigt.

Überspannungsableiter dieser Gattung sind bekannt. Bei der Mittenfrequenz des Nutzfrequenzbandes transformiert die λ/4-Leitung den Kurzschluss an ihrem Ende in einen Leerlauf an ihrem Anfang. Solche Überspannungsableiter haben den Vorteil, keine Intermodulationssignale zu erzeugen und den Nachteil, dass wegen der galvanischen Verbindung zwischen dem Innenleiter und dem Außenleiter des Überspannungsableiters durch die λ/4-Kurzschlussleitung keine Speisegleichspannung über die koaxiale Leitung, in deren Zug der Überspannungsableiter liegt, übertragen werden kann.

Aus der EP 0 938 166 B1 ist ein koaxialer Überspannungsableiter bekannt, bei dem das Ende des Innenleiters einer Kurzschlussleitung mit deren Außenleiter über eine konzentrierte Kapazität kontaktiert ist, die so bemessen ist, dass der Innenleiter und der Außenleiter der Kurzschlussleitung in dem Nutzfrequenzband als transformierende λ/4-Kurzschlussleitung wirken. Parallel zu der Kapazität ist eine Gasentladungspille angeordnet, die bei einem bestimmten Überspannungswert zündet. Weil somit im normalen Betrieb der Außenleiter und der Innenleiter des Koaxialleitungsabschnitts galvanisch voneinander getrennt sind, können über eine diesen Überspannungsableiter enthaltende Koaxialleitung zusätzlich Gleichspannungen oder niederfrequente Wechselspannungen übertragen werden. Die Gasentladungspille befindet sich jedoch im HF-Feld am Ende der Kurzschlussleitung, mit der Folge, dass die Entladungsstrecke zumindest bei Übertragung hoher HF-Leistungen vorionisiert wird. Dadurch kann es zur Entstehung von Intermodulationsprodukten sowie einer unerwünschten Absenkung des Zündspannungswertes kommen. Des weiteren beschränkt die Kontaktierung des Innenleiters der Kurzschlussleitung mit ihrem Außenleiter über einen Kondensator den Einsatz auf Frequenzbereiche oberhalb von etwa 1 GHz weil sich wegen des mit Rücksicht auf den einzuhaltenden Wellenwiderstand sehr beschränkten Raums eine für niedrigere Frequenzen ausreichende Kapazität nicht realisieren lässt.

Aus der DE 199 36 869 C1 ist ein Überspannungsableiter der einleitend angegebenen Gattung in einer schlanken Bauform bekannt. Der Innenleiter der λ/4-Kurzschlussleitung ist hierzu in einer im Außenleiter des Koaxialleitungsabschnitts ausgebildeten Kammer angeordnet und an seinem Ende mit diesem Außenleiter galvanisch kontaktiert.

Der Erfindung, die durch Anspruch 1 definiert ist, liegt die Aufgabe zugrunde, einen Überspannungsableiter der einleitend angegebenen Gattung zu schaffen, über den eine hohe HF-Leistung auch auf Frequenzbändern unterhalb von 1 GHz übertragen werden kann.

Die Lösung dieser Aufgabe besteht bei einem dem Konstruktionsprinzip nach der DE 199 36 869 C1 folgenden Überspannungsableiter darin, dass die Kontaktierung zwischen dem Ende des Innenleiters der λ/4-Kurzschlussleitung und dem Außenleiter des Koaxialleitungsabschnitts aus einer Bandleitung besteht. Im Nutzfrequenzbereich wirkt die Bandleitung wie ein Rohrkondensator, dessen Kapazität sich z.B. durch Vergrößerung des Außendurchmessers und/oder durch Verlängerung des Außenleiters auf einen auch für Frequenzen unter 1 GHz ausreichenden Wert bringen lässt.

Die Bandleitung kann insbesondere aus einem den Außenleiter des Koaxialleitungsabschnitts koaxial umschließenden, dielektrischen Ring und einem letzteren umschliessenden Metallring bestehen, mit dem das Ende des Innenleiters der Kurzschlussleitung galvanisch verbunden ist (Anspruch 2).

Bei einer Weiterbildung dieser Ausführungsform ist mit dem Metallring die eine Elektrode einer Gasentladungspille kontaktiert, deren andere Elektrode mit dem Außenleiter des Koaxialleitungsabschnitts kontaktiert ist (Anspruch 3). Auch in dieser Ausführung befindet sich die Gasentladungspille im feldfreien Raum.

Wenn die Gasentladungspille in eine Bohrung in dem Außenleiter des Koaxialleitungsabschnitts in Höhe des Metallrings eingesetzt und federbelastet und die Bohrung mittels einer Schraubkappe umschlossen ist, lässt sich die Gasentladungspille besonders einfach auswechseln (Anspruch 4).

In der Zeichnung ist ein Ausführungsbeispiel eines Überspannungsableiters nach der Erfindung schematisch vereinfacht im Längsschnitt dargestellt, und zwar
ein Ausführungsbeispiel mit kapazitiver Kontaktierung des Innenleiters der Kurzschlussleitung mit dem Außenleiter des Koaxialleitungsabschnitts im Längs- und im Querschnitt.

Der Überspannungsableiter besteht aus einem Koaxialeitungsabschnitt mit beidseitigen Steckverbindungen, z.B. zum Einfügen in die koaxiale Speiseleitung einer Antenne. Der Koaxialleitungsabschnitt umfasst einen Innenleiter 21, der auf einem Teil seiner Länge von einem Dielektrikum 25 umgeben ist und in einem Aussenleiter 26 sitzt. In dem Aussenleiter 26 ist eine Kammer 26.1 ausgebildet. Die Kammerwände bilden den Aussenleiter einer λ/4-Kurzschlussleitung, deren Innenleiter 30 an seinem Anfang um 90° abgewinkelt, isoliert durch die Aussenleiterwand 26.2 hindurchgeführt und mit dem Innenleiter 21 des Koaxialleitungsabschnitts galvanisch verbunden ist. Das Ende des Innenleiters 30 der λ/4-Kurzschlussleitung ist galvanisch mit einem metallischen Ring 32 verbunden, der einen Abschnitt 26.3 des Aussenleiters 26 des Koaxialleitungsabschnittes koaxial umgibt, von diesem jedoch durch eine dazwischen angeordnete, dielektrische Ringhülse 22 getrennt ist. Der Aussenleiterabschnitt 26.3, die dielektrische Ringhülse 22 und der Ring 32 bilden zusammen eine Bandleitung, die im Nutzfrequenzbereich wie ein Rohrkondensator wirkt. Der Aussenleiter 26 hat in seinem äußeren Mantel 26.4, in diesem Beispiel diametral gegenüber dem Ende des Innenleiters 30 der λ/4-Kurzschlussleitung, eine radiale Bohrung, in der eine Gasentladungspille 4 sitzt, deren eine Elektrode mit dem Ring 32 galvanisch konkaktiert ist. Die andere Elektrode der Gasentladungspille 4 ist über eine Kegelschraubenfeder 4.1 mit einem Schraubdeckel 26.5 kontaktiert, der die Bohrung in dem Abschnitt 26.4 des Aussenleiters 26 des Koaxialleitungsabschnitts verschließt.

## Patentansprüche

1. Koaxialer Überspannungsableiter, bestehend aus einem Koaxialleitungsabschnitt, von dessen Innenleiter (21) ein Innenleiter (30) einer λ/4-Kurzschlussleitung radial abzweigt, durch die Wand des Aussenleiters des Koaxialleitungsabschnittes isoliert hindurch geführt und im Weiteren mit zur Achse des Innenleiters (21) des Koaxialleitungsabschnitts paralleler Achse in einer Kammer (26.1) in dem Aussenleiter (26) des Koaxialleitungsabschnitt angeordnet sowie an seinem Ende mit dem Aussenleiter (26) elektrisch kontaktiert ist, **dadurch gekennzeichnet, dass** die Kontaktierung aus einer Bandleitung (32, 22, 26.3) besteht.

2. Überspannungsableiter nach Anspruch 1, **dadurch gekennzeichnet, dass** die Bandleitung aus einem den Aussenleiter (26.3) des Koaxialleitungsabschnitts koaxial umschliessenden, dielektrischen Ring (22) und einem letzteren umschliessenden Metallring (32) besteht, mit dem das Ende des Innenleiters (30) der Kurzschlussleitung galvanisch verbunden ist.

3. Überspannungsableiter nach Anspruch 2, **dadurch gekennzeichnet, dass** mit dem Metallring (32) die eine Elektrode einer Gasentladungspille (4) kontaktiert ist, deren andere Elektrode mit dem Aussenleiter (26.4, 26.5) des Koaxialleitungsabschnitts kontaktiert ist.

4. Überspannungsableiter nach Anspruch 3, **dadurch gekennzeichnet, dass** die Gasentladungspille (4) in eine Bohrung in dem Aussenleiter (26.4) des Koaxialleitungsabschnitts in Höhe des Metallrings (32) eingesetzt und federbelastet (4.1) ist und dass die Bohrung mittels einer Schraubkappe (26.5) verschlossen ist.

## Claims

1. A coaxial surge arrester, consisting of a coaxial line section from whose inner conductor (21) an inner conductor (30) of a λ/4 short-circuit line branches off in a radial fashion, is guided in an insulated manner through the wall of the outer conductor of the coaxial line section and is further arranged in a chamber (26.1) in the outer conductor (26) of the coaxial line section with an axis which is parallel to the axis of the inner conductor (21) of the coaxial line section and electrically makes contact at its end with the outer conductor (26), **characterized in that** the contact consists of a ribbon conductor (32, 22, 26.3).

2. A surge arrester according to claim 1, **characterized in that** the ribbon conductor consists of a dielectric ring (22) which encloses the outer conductor (26.3) of the coaxial line section in a coaxial manner and a metal ring (32) which encloses the latter, with which the end of the inner conductor (30) of the short-circuit line is electrically connected.

3. A surge arrester according to claim 2, **characterized in that** contact is made by the metal ring (32) with the one electrode of a gas-discharge pill (4), whose other electrode makes contact with the outer conductor (26.4, 26.5) of the coaxial line section.

4. A surge arrester according to claim 3, **characterized in that** the gas-discharge pill (4) is inserted in a bore hole in the outer conductor (26.4) of the coaxial line section at the level of the metal ring (32) and is spring-loaded (4.1), and the bore hole is sealed by means of a screw-cap, (26.5).

## Revendications

1. Parasurtenseur coaxial composé d'une section de ligne coaxiale dont le conducteur intérieur (21) présente bifurquant dans le sens radial un conducteur intérieur (30) d'une ligne de court-circuit à λ/4, qui traverse la paroi du conducteur extérieur de la section de ligne coaxiale en étant isolé et qui est en outre disposé avec son axe parallèle à l'axe du conducteur intérieur (21) de la section de ligne coaxiale dans une chambre (26.1) dans le conducteur extérieur (26) de la section de ligne coaxiale et mis en contact électrique à son extrémité avec le conducteur extérieur, **caractérisé en ce que** le contact est réalisé par une ligne en ruban (32, 22, 26.3).

2. Parasurtenseur selon la revendication 1, **caractérisé en ce que** la ligne en ruban se compose d'une bague diélectrique (22) entourant de façon coaxiale le conducteur extérieur (26.3) de la section de ligne coaxiale et d'une bague métallique (32) entourant celle-ci, avec laquelle l'extrémité du conducteur intérieur (30) de la ligne de court-circuit est en liaison galvanique.

3. Parasurtenseur selon la revendication 2, **caractérisé en ce qu'**une électrode d'une pastille à décharge de gaz (4) est mise en contact avec la bague métallique (32) et son autre électrode avec le conducteur extérieur (26.4, 26.5) de la section de ligne coaxiale.

4. Parasurtenseur selon la revendication 3, **caractérisé en ce que** la pastille à décharge de gaz (4) est introduite dans un trou percé dans le conducteur intérieur (26.4) de la section de ligne coaxiale au niveau de la bague métallique (32) et contraint par un ressort (4.1) et **en ce que** le trou percé est fermé au moyen d'un bouchon fileté (26.5).
